# EUROPÄISCHE PATENTSCHRIFT

(11) **EP 2 505 927 B1**
(45) Veröffentlichungstag und Bekanntmachung des Hinweises auf die Patenterteilung: **16.12.2015**
(21) Anmeldenummer: 12001262.0
(22) Anmeldetag: 25.02.2012
(51) Int. Cl.: F24D 19/10

(54) **Verfahren zum Betreiben einer Wärmepumpe mit einem Luft-Sole-Wärmetauscher in einem Solekreislauf**
Method for operating a heat pump with an air-brine heat exchanger in a brine circuit
Procédé de fonctionnement d'une pompe à chaleur dotée d'un échangeur de chaleur saumure-air dans un circuit de saumure

(30) Priorität: 28.03.2011 AT 4322011
(43) Veröffentlichungstag der Anmeldung: 03.10.2012
(73) Patentinhaber: Vaillant GmbH, 42859 Remscheid (DE)
(72) Erfinder: Bahlmann, Hermann-Josef, 49762 Lathen (DE); Hiegemann, Markus, 44791 Bochum (DE); Lebernegg, Martin, 42855 Remscheid (DE); Schäfer, Christaian, 42897 Remscheid (DE); Schöps, Axel, 51371 Leverkusen (DE)
(74) Vertreter: Hocker, Thomas

(56) Entgegenhaltungen:
- EP-A1- 1 484 559
- EP-A2- 1 248 055
- AT-A1- 507 709
- DE-A1- 10 318 134

## Beschreibung

Die Erfindung bezieht sich auf ein Verfahren zum Betreiben einer Wärmepumpe mit einem Luft-Sole-Wärmetauscher in einem Solekreislauf.

Mittels Luft-Sole-Wärmetauschem kann Wärmepumpen Umweltwärme selbst von sehr niedrigem Temperaturniveau zur Verfügung gestellt werden. Bei Kompressionswärmepumpen wird das Kältemittel im Wärmepumpenkreislauf auf Temperaturen bis kleiner -15°C abgekühlt. Somit kann selbst bei einer Außentemperatur von -15°C der Umwelt Wärme entzogen und im Verdampfer auf den Wärmepumpenkreislauf übertragen werden.

Die Leistung der Wärmepumpe steigt mit der Temperatur der Umgebung, während gleichzeitig der Wärmebedarf sinkt. Somit kann bei hohen Umgebungstemperaturen die Wärmepumpe taktend oder modulierend betrieben werden. Umgekehrt kann die Wärmepumpe nur bis zu einer bestimmten Umgebungstemperatur den Wärmebedarf decken.

Unterhalb dieser Temperatur, die typischerweise bei -10°C bis -5°C (sog. Bivalenzpunkt) liegt, besteht gemäß dem Stand der Technik die Möglichkeit über einen zweiten Wärmeerzeuger, zum Beispiel eine elektrisch betriebene Zusatzheizung im bivalenten Betrieb zusätzlich Wärme in den Heizkreis einzubringen. Liegt die Umgebungstemperatur unterhalb der Einsatzgrenztemperatur der Wärmepumpe (üblicherweise -25°C bis -20°C), erfolgt zwangsweise ein Abschalten der Wärmepumpe. Eine Wärmeversorgung erfolgt dann nur noch durch den für diesen Zweck meist unterdimensionierten zweiten Wärmeerzeuger.

US 4 995 241 zeigt eine Wärmepumpe mit einem Luft-Wärmetauscher, bei dem ein Ventilator Luft zwischen zwei Wärmetauscherplatten bläst und hiermit einen Wärmeübertrag von der Umgebungsluft auf die Wärmetauscherplatten ermöglicht. Ist die Außentemperatur derart gering, dass keine Wärme von der Außenluft auf den Wärmetauscher übertragen werden kann, so wird ein brenngasbetriebener Brenner eingeschaltet, dessen Abgase durch den oben beschriebenen Wärmetauscher strömen. der Brenner dient somit der Erhitzung der Außenluft beziehungsweise dazu, kalte Außenluft durch heiße Abgase zu ersetzen.

Die Druckschrift DE 103 18 134 A1 offenbart ein Verfahren zum Enteisen des Luft-Sole-Wärmetauschers einer Wärmepumpenanlage, bei dem bei abgeschaltetem Kompressor der Luft-Sole-Wärmetauscher von einer elektrischen Wärmequelle beheizt wird.

Die Druckschriften EP 1 248 055 A2 und AT 507 709 A1 offenbaren Verfahren zum Betreiben einer Wärmepumpenanlage, bei denen in Abhängigkeit zu der gemessenen Umgebungstemperatur verschiedene Umwelt. Wärmequellen eingesetzt werden.

Der Erfindung liegt somit die Aufgabe zugrunde, ein Verfahren zum Betreiben einer Wärmepumpe mit einem Luft-Sole-Wärmetauscher zu schaffen, das auch bei sehr niedrigen Außentemperaturen einen Betrieb der Wärmepumpe ermöglicht.

Erfindungsgemäß wird dies durch ein Verfahren mit den Merkmalen des unabhängigen Anspruchs gelöst. Dementsprechend werden bei einer Wärmepumpe mit einem Solekreislauf, in dem sich ein Luft-Sole-Wärmetauscher und eine Umwälzpumpe befinden, die Umgebungstemperatur der Luft erfasst. Unterschreitet diese einen vorgegebenen Grenzwert, so wird das Gebläse des Luft-Sole-Wärmetauschers ausgeschaltet und ein Heizelement im Solekreislauf eingeschaltet. Durch das Abschalten des Gebläses wird eine Wärmeübertragung an die Umgebung vermieden, so dass dann mittels der Heizleistung des Heizelements der Verdampfer der Wärmepumpe mit Wärme versorgt wird.

Vorteilhafte Ausgestaltungen ergeben sich gemäß den Merkmalen der abhängigen Ansprüche.

Die Erfindung wird nun anhand der Figuren erläutert. Hierbei zeigen
Figur 1 eine Vorrichtung zur Durchführung des erfindungsgemäßen Verfahrens und
Figur 2 den Zusammenhang zwischen Wärmebedarf und Heizleistung der Wärmepumpe zur Umgebungstemperatur sowie
Figur 3 die Soletemperatur sowie der Betriebszustand des Heizelements bei der Durchführung des erfinderischen Verfahrens.

Figur 1 zeigt einen Solekreislauf 4 einer Wärmepumpe 12 mit einem Luft-Sole-Wärmetauscher 3, der über ein Gebläse 7 zur Förderung von Umgebungsluft durch den Luft-Sole-Wärmetauscher 3 verfügt In dem Solekreislauf 4 befindet sich ferner eine Umwälzpumpe 5. Der Solekreislauf 4 ist über einen Verdampfer 6 mit der Wärmepumpe 12 verbunden. Ein erster Temperatursensors 1 zur Erfassung der Umgebungslufttemperatur T_{U} ist auf der Lufteintrittsseite des Luft-Sole-Wärmetauschers 3 angeordnet. Ein zweiter Temperatursensors 2 ist im Solekreislauf 4 zur Erfassung der Temperatur der Sole T_{S,W} stromab des Luft-Sole-Wärmetauschers 3 positioniert. Ein Heizelement 8 ist unmittelbar stromauf des Luft-Sole-Wärmetauschers 3 im Solekreislauf 4 angeordnet.

Die Wärmepumpe 12 ist in einem Haus aufgestellt. Durch die Hauswand 11 hindurch führt der Solekreislauf 4 zum Luft-Sole-Wärmetauscher 3. Im Solekreislauf 4 sind ferner stromab und stromauf des Verdampfers 6 jeweils ein dritter und ein vierter Temperatursensor 9, 10 angeordnet.

Beim normalen Betrieb der Wärmepumpe 12 ist unter anderem die Umwälzpumpe 5 in Betrieb. Es wird zumindest temporär die Umgebungslufttemperatur T_{U} und die Temperatur der Sole T_{S,W} stromab des Luft-Sole-Wärmetauschers 3 erfasst. Solange der Luft-Sole-Wärmetauscher 3 nicht vollständig vereist ist, kann die Sole Wärme aus der Umgebung aufnehmen. Im Idealfall würde die Sole die Umgebungstemperatur annehmen; bedingt durch die endliche Wärmetauscherfläche bleibt die Sole jedoch stets etwas kälter. Kommt es zu einer Vereisung des Luft-Sole-Wärmetauschers 3, so nimmt die Temperaturdifferenz ΔT zwischen der Umgebungslufttemperatur T_{U} und die Temperatur der Sole T_{S,W} stromab des Luft-Sole-Wärmetauschers 3 zu. Je vereister der Luft-Sole-Wärmetauscher 3 ist, desto größer wird die Temperaturdifferenz ΔT.

Figur 2 zeigt in Abhängigkeit der Umgebungslufttemperatur T_{U} die Leistung Q der Wärmepumpe sowie den Wärmebedarf Q_{Soll} des Hauses. Wie bereits einleitend erwähnt, steigt die Leistung Q der Wärmepumpe mit der Temperatur der Umgebung, während gleichzeitig der Wärmebedarf Q_{Soll} sinkt. Am sogenannten Bivalenzpunkt (Temperatur T_{B}) entspricht die Leistung Q der Wärmepumpe dem Wärmebedarf Q_{Soll} des Hauses. Unterhalb dieser Bivalenztemperatur T_{B} wird der zweite Wärmeerzeuger 13 zugeschaltet, so dass die Wärmepumpe ansonsten unverändert weiterbetrieben werden kann. Je nach Dimensionierung kann somit bis zur Normaußentemperatur T_{N} der Wärmebedarf Q_{Soll} des Hauses gedeckt werden.

Unterhalb der Normaußentemperatur T_{N} setzt das erfindungsgemäße Verfahren ein, da unterhalb dieser Temperatur beim Betrieb des Gebläses 7 Wärme über den Luft-Sole-Wärmetauscher 3 an die Umgebung abgegeben würde. Bei eingeschalteter Umwälzpumpe 5 wird das Heizelement 8 in Betrieb genommen und somit dem Verdampfer 6 der Wärmepumpe 12 Wärme auf einem Temperaturniveau zur Verfügung gestellt, das einen Betrieb der Wärmepumpe zulässt und eine Steigerung der Heizleistung der Wärmpumpe bewirkt. Eine Wärmeabgabe an die Umgebung wird erfindungsgemäß durch das Abschalten des Gebläses 7 unterbunden, so dass der Solekreislauf nun ausschließlich über das Heizelement 8 beheizt wird. Der Wärmebedarf Q_{Soll} des Hauses wird zwar dann nicht mehr völlig gedeckt, doch ist zumindest ein Betrieb der Wärmepumpe zur Befriedigung eines Teils de Wärmebedarfs Q_{Soll} möglich, was ansonsten nicht der Fall wäre. Unterhalb einer Frosttemperatur T_{F} sind die Wärmeverluste des Solekreislaufs derartig groß, dass nicht mehr genügend Wärme zum Betrieb der Wärmepumpe am Verdampfer 6 ankommt.

Figur 3 zeigt die Soletemperatur im Betriebsbereich unterhalb der Normaußentemperatur T_{N}, Das Heizungselement 8 wird dann nur taktend betrieben, da nicht die gesamte Heizleistung des Heizungselements 8 benötigt wird und so sichergestellt wird, dass der Solekreis 4 nur soweit erwärmt wird, dass die Einsatzgrenztemperatur T_{F} nicht unterschritten wird.

Die Erfindung ist nicht nur auf Kompressionswärmepumpen beschränkt. So kann erfindungsgemäß beispielsweise auch ein Luft-Sole-Wärmetauscher einer Sorptionswärmepumpe enteist werden.

Das Heizelement 8 kann stromab oder stromauf des Luft-Sole-Wärmetauschers 3 angeordnet sein. Stromauf des Luft-Sole-Wärmetauschers 3 kann es besser zum Abtauen des Luft-Sole-Wärmetauschers 3 eingesetzt werden, stromab kann es effizienter die Sole nachheizen.

### Bezugszeichenliste

erster Temperatursensor 1
zweiter Temperatursensor 2
Luft-Sole-Wärmetauscher 3
Solekreislauf 4
Umwälzpumpe 5
Verdampfer 6
Gebläse 7
Heizelement 8
dritter und ein vierter Temperatursensor 9, 10
Hauswand 11
Wärmepumpe 12

## Patentansprüche

1. Verfahren zum Betreiben einer Wärmepumpe (12) mit einem Solekreislauf (4), in dem sich eine Umwälzpumpe (5), ein Luft-Sole-Wärmetauscher (3), ein Verdampfer (6) und Heizelement (8) befinden, einer Erfassung der Umgebungslufttemperatur T_{U} mittels eines ersten Temperatursensors (1), wobei der Luft-Sole-Wärmetauscher (3) über ein Gebläse (7) zur Förderung von Umgebungsluft durch den Luft-Sole-Wärmetauscher (3) verfügt, **dadurch gekennzeichnet, dass** die Umgebungslufttemperatur T_{U} mittels eines ersten Temperatursensors (1) erfasst wird und bei Unterschreitung einer vorgegebenen Temperatur T_{N} das Gebläse (7) abgeschaltet und das Heizelement (8) alternierend ein- und ausgeschaltet wird, so dass sichergestellt wird, dass der Solekreis (4) nur soweit erwärmt wird, dass eine Einsatzgrenztemperatur T_{F}, unterhalb derer die Wärmeverluste des Solekreislaufs derartig groß sind, dass nicht mehr genügend Wärme zum Betrieb der Wärmepumpe am Verdampfer 6 ankommt, nicht unterschritten wird..

2. Verfahren zum Betreiben einer Wärmepumpe nach Anspruch 1,
**dadurch gekennzeichnet, dass** die Temperatur T_{N} die Temperatur ist, unterhalb derer der Wärmebedarf Q_{Soll} eines durch die Wärmepumpe zu beheizenden Hauses nicht mehr durch die Wärmepumpe (12) und einen zugeschalteten zweiten Wärmeerzeuger (13) gedeckt werden kann.

3. Verfahren zum Betreiben einer Wärmepumpe nach einem der vorhergehenden Ansprüche, wobei das Heizelement (8) stromab des Luft-Sole-Wärmetauschers (3) angeordnet ist.

## Claims

1. Method for the operation of a heat pump (12) having a brine circuit (4), in which a circulation pump (5), an air-to-brine heat exchanger (3), a compressor (6) and a heating element (8) are located, for detection of the ambient air temperature Tᵤ by means of a first temperature sensor (1), wherein the air-to-brine heat exchanger (3) possesses a fan (7) for conveying ambient air through the air-to-brine heat exchanger (3), **characterised in that** the ambient air temperature Tᵤ is recorded by means of a first temperature sensor (1) and, when a predetermined temperature T_{N} is fallen below, the fan (7) is switched off and the heating element (8) is alternately switched on and off, such that it is ensured that the brine circuit (4) is only heated to the extent that a usage threshold temperature T_{F}, below which the heat losses of the brine circuit become so great that sufficient heat no longer arrives at the compressor (6) for the operation of the heat pump, is not fallen below..

2. Method for the operation of a heat pump according to claim 1, **characterised in that** the temperature T_{N} is the temperature below which the heat requirement Q_{Soll} of a house that is to be heated by the heat pump is no longer able to be covered by the heat pump (12) and a switched-on second heat generator (13).

3. Method for the operation of a heat pump according to one of the preceding claims, wherein the heating element (8) is arranged downstream of the air-to-brine heat exchanger (3).

## Revendications

1. Procédé d'exploitation d'une pompe à chaleur (12) équipée d'un circuit d'eau salée (4), dans lequel sont montés une pompe de recirculation (5), un échangeur thermique air/eau salée (3), un évaporateur (6) et un élément de chauffage (8), et d'un enregistrement de la température de l'air ambiant T_{U} au moyen d'un premier capteur de température (1), l'échangeur thermique air/eau salée (3) disposant d'un ventilateur (7) destiné à acheminer l'air ambiant par l'échangeur thermique air/eau salée (3), **caractérisé en ce que** la température de l'air ambiant T_{U} est enregistrée au moyen d'un premier capteur de température (1) et, si une température prédéfinie T_{N} n'est pas atteinte, le ventilateur (7) est arrêté et l'élément de chauffage (8) est allumé et arrêté en alternance, de façon à garantir que le circuit d'eau salée (4) est chauffé uniquement dans la mesure où une température limite d'utilisation T_{F}, en-dessous de laquelle les pertes de chaleur du circuit d'eau salée sont importantes, de sorte que la chaleur arrivant à l'évaporateur 6 est insuffisante pour faire fonctionner la pompe à chaleur, n'est pas atteinte.

2. Procédé d'exploitation d'une pompe à chaleur selon la revendication 1,
**caractérisé en ce que** la température T_{N} est la température en-dessous de laquelle le besoin en chaleur Q_{Soll} d'une maison chauffée par une pompe à chaleur ne peut plus être couvert par la pompe à chaleur (12) et un second générateur de chaleur (13) raccordé.

3. Procédé d'exploitation d'une pompe à chaleur selon l'une quelconque des revendications précédentes, l'élément de chauffage (8) étant disposé en aval de l'échangeur thermique air/eau salée (3).
